# EUROPÄISCHE PATENTSCHRIFT

(11) **EP 4 001 553 B1**
(45) Veröffentlichungstag und Bekanntmachung des Hinweises auf die Patenterteilung: **07.08.2024**
(21) Anmeldenummer: 21202613.2
(22) Anmeldetag: 14.10.2021
(51) Int. Cl.: E04H 12/34, B66C 23/30

(54) **STOCKBAUMFÜHRUNG UND VERFAHREN ZUM BETRIEB EINER BEHELFSKONSTRUKTION MIT EINEM STOCKBAUM UNTER VERWENDUNG EINER SOLCHEN STOCKBAUMFÜHRUNG**
JURY MAST GUIDE AND METHOD OF OPERATING A TEMPORARY STRUCTURE WITH A JURY MAST USING SUCH A JURY MAST GUIDE
GUIDAGE DE MÂT ET PROCEDE DE FONCTIONNEMENT D'UNE CONSTRUCTION PROVISOIRE AVEC UN MÂT UTILISANT UN TEL GUIDAGE DE MÂT

(30) Priorität: 17.11.2020 AT 509972020
(43) Veröffentlichungstag der Anmeldung: 25.05.2022
(73) Patentinhaber: European Trans Energy GmbH, 1100 Wien (AT)
(72) Erfinder: Hanser, Andreas, 9981 Kals (AT); Brunner, Gerhard, 4784 Schardenberg (AT); Mayrhofer, Martin, 4490 St. Florian (AT)
(74) Vertreter: Puchberger & Partner Patentanwälte

(56) Entgegenhaltungen:
- EP-A2- 1 247 925
- CN-A- 108 775 196
- CN-A- 109 252 733
- CN-A- 109 610 922
- CN-U- 205 955 358
- DE-A1- 102013 104 797
- DE-A1- 4 445 165
- FR-A- 1 102 173
- JP-A- S5 145 432

## Beschreibung

Die vorliegende Erfindung betrifft eine Stockbaumführung nach einem der Ansprüche 1-4 und eine Anordnung nach einem der Ansprüche 5-6 einer Stockbaumführung an einem Stockbaum. Ferner betrifft die Erfindung eine Behelfskonstruktion nach einem der Ansprüche 7-9, die eine erfindungsgemäße Stockbaumführung bzw. Anordnung umfasst, die Verwendung nach Anspruch 10 der Stockbaumführung sowie ein Verfahren nach einem der Ansprüche 11-12 zum Bilden einer Behelfskonstruktion.

Stockbäume werden im Stand der Technik bei der Errichtung von Stahlgittermasten und anderen Konstruktionen eingesetzt. Derartige Stockbäume werden insbesondere in anspruchsvollem Terrain, wie Wäldern oder Gebirgsregionen, als Ersatz für herkömmliche Kräne oder ähnliche Hebevorrichtungen eingesetzt. Stockbäume stellen somit behelfsmäßige Vorrichtungen dar, die sich üblicherweise einem bereits bestehenden Teil einer Konstruktion als Aufhängung bedienen. Im Verwendungszustand ist der Stockbaum meist an seinen Enden mittels Spannseilen mit dem aufzubauenden Mast oder der Konstruktion verbunden. EP1247925 A2, CN108775196A, CN109252733A, DE4445165A1, CN205955358U, JPS5145432A und DE102013104797A1 zeigen verschiedene aus dem Stand der Technik bekannte Führungen für Stockbäume.

Im Stand der Technik bekannte Stockbäume weisen den Nachteil auf, dass diese nur bis zu einer bestimmten Konstruktionshöhe eingesetzt werden können. Dann wird eine Neupositionierung erforderlich, die üblicherweise arbeitsaufwändige Schritte erfordert. Es ist daher eine Aufgabe der vorliegenden Erfindung, diesen Nachteil des Standes der Technik zu überwinden und einen Stockbaum bereitzustellen, dessen Höhe in einfacherer und sicherer Weise beim Aufbau einer Mastkonstruktion oder einer ähnlichen Konstruktion angepasst werden kann.

Diese Aufgabe wird durch den Gegenstand der unabhängigen Ansprüche gelöst. Insbesondere wurde im Rahmen der vorliegenden Erfindung überraschenderweise festgestellt, dass eine Stockbaumführung die zuvor beschriebene Aufgabe lösen kann. Diese Stockbaumführung kann in einer Anordnung mit einem Stockbaum sowie in einer Behelfskonstruktion eingesetzt werden. Die Aufgabe der vorliegenden Erfindung wird in gleicher Weise durch die Verwendung der Stockbaumführung und ein erfindungsgemäßes Verfahren zum Betrieb einer Behelfskonstruktion gelöst.

Die vorliegende Erfindung betrifft eine Stockbaumführung umfassend eine Rahmenkonstruktion sowie einen innerhalb der Rahmenkonstruktion gebildeten Aufnahmebereich.

Erfindungsgemäß ist vorgesehen, dass der Aufnahmebereich dazu eingerichtet ist, einen Stockbaum aufzunehmen und eine Bewegung der Stockbaumführung entlang der Längserstreckungsrichtung des Stockbaums zu ermöglichen. Die Geometrie des Aufnahmebereichs kann insbesondere an den jeweils verwendeten Stockbaum angepasst sein. Um die Vorteile der gegenständlichen Erfindung entfalten zu können, ist bevorzugt, dass der Aufnahmebereich der Stockbaumführung dazu ausgebildet ist, den Stockbaum zu umschließen, insbesondere vollständig zu umschließen.

Die Stockbaumführung ermöglicht eine Stabilisierung des Stockbaums, wodurch eine einfache Änderung der Höhe des Stockbaums erlaubt wird.

Insbesondere kann der Aufnahmebereich der Stockbaumführung den Stockbaum im Wesentlichen spielfrei umschließen, sodass bei bestimmungsgemäßer Anordnung des Stockbaums mit der Stockbaumführung im Wesentlichen nur eine lineare Relativbewegung zwischen dem Stockbaum und der Stockbaumführung ermöglicht ist. Die Längserstreckungsrichtung des Stockbaums kann alternativ als Führungsrichtung bezeichnet werden. Insbesondere kann die erfindungsgemäße Stockbaumführung eine Führungsrichtung aufweisen, die sich in der bestimmungsgemäßen Verwendung der Stockbaumführung im Wesentlichen parallel zur Längserstreckungsrichtung des Stockbaums erstreckt.

Gegebenenfalls ist vorgesehen, dass die Rahmenkonstruktion der Stockbaumführung ein Oberteil und ein Unterteil sowie das Oberteil und das Unterteil verbindende Verbindungsstreben umfasst. Insbesondere sind das Oberteil und das Unterteil dazu ausgebildet, den Stockbaum zu umschließen.

Erfindungsgemäß ist vorgesehen, dass an der dem Aufnahmebereich zugewandten Seite der Rahmenkonstruktion Gleitelemente angeordnet sind, wobei die Gleitelemente Anlagebereiche zur Anlage des Stockbaums bilden. Insbesondere können die Anlagebereiche den Aufnahmebereich begrenzen. Erfindungsgemäß bilden die Gleitelemente teilweise oder vollständig einen Anlagebereich .

In der bestimmungsgemäßen Verwendung der Stockbaumführung können die Anlagebereiche am Stockbaum bzw. an einer oder mehreren Außen- oder Seitenflächen des Stockbaums anliegen. Dadurch wird eine sichere und stabile Führung des Stockbaums ermöglicht.

Erfindungsgemäß ist vorgesehen, dass die Gleitelemente im Wesentlichen parallel zur Längserstreckungsrichtung des Stockbaums verlaufend angeordnet sind. Die Gleitelemente können beispielsweise Streben sein, die an der Innenseite der Rahmenkonstruktion angeordnet sind. Gegebenenfalls ist vorgesehen, dass die Gleitelemente im Wesentlichen parallel zur Führungsrichtung des Stockbaums verlaufend angeordnet sind.

Erfindungsgemäß ist vorgesehen, dass die Gleitelemente einen Anlageabschnitt und zumindest einseitig, vorzugsweise beidseitig, einen Endabschnitt umfassen, wobei der Endabschnitt in einem Winkel zum Anlageabschnitt und vom Aufnahmebereich wegweisend angeordnet ist. In diesem Fall kann der Anlagebereich der Stockbaumführung durch die Anlageabschnitte der Gleitelemente gebildet sein.

Die von Aufnahmebereich wegweisenden, somit die nach außen weisenden, Endabschnitte werden bevorzugt eingesetzt, um ein unbeabsichtigtes Einhaken der Stockbaumführung in den Stockbaum zu verhindern. Dies ist insbesondere dann bevorzugt, wenn der Stockbaum eine nach außen offene Gittermastkonstruktion ist.

Gegebenenfalls ist vorgesehen, dass der Winkel zwischen dem Anlageabschnitt und dem Endabschnitt zwischen 5° und 60°, vorzugsweise zwischen 5° und 30°. Der Winkel kann gleichzeitig oder alternativ zwischen 5° und 60°, vorzugsweise zwischen 5° und 30° in Bezug auf die Längserstreckungsrichtung des Stockbaums betragen.

Gegebenenfalls ist vorgesehen, dass der Endabschnitt in einem Winkel zur Führungsrichtung der Stockbaumführung angeordnet ist.

Gegebenenfalls ist vorgesehen, dass die Stockbaumführung wenigstens ein Befestigungselement umfasst, das zum Befestigen eines Verbindungsmittels an der Stockbaumführung ausgebildet ist. Gegebenenfalls sind mehrere Befestigungselemente zum Befestigen mehrerer Verbindungsmittel an der Stockbaumführung vorgesehen.

Das Befestigungselement oder die Befestigungselemente kann/können beispielsweise als Befestigungsfreistellung, etwa zum Befestigen eines Karabiners oder einer anderen Verbindungsvorrichtung, ausgeführt sein. Gegebenenfalls ist wenigstens ein Befestigungselement im Oberteil oder im Unterteil der Rahmenkonstruktion der Stockbaumführung angeordnet.

Die Erfindung betrifft ferner eine Anordnung einer erfindungsgemäßen Stockbaumführung an einem Stockbaum, wobei der Stockbaum im Aufnahmebereich der Stockbaumführung angeordnet ist. Bevorzugt ist in dieser Anordnung eine Relativbewegung zwischen Stockbaumführung und Stockbaum im Wesentlichen nur entlang eines Freiheitsgrades möglich, nämlich insbesondere entlang der Längserstreckungsrichtung des Stockbaums.

Gegebenenfalls ist vorgesehen, dass der Stockbaum wenigstens drei Seitenflächen aufweist, die entlang der Längserstreckungsrichtung des Stockbaums verlaufen, und dass die Stockbaumführung eine der Anzahl der Seitenflächen entsprechende Anzahl an Anlagebereichen zur Anlage des Stockbaums umfasst. Dabei können die Anlagebereiche durch Gleitelemente an der dem Aufnahmebereich zugewandten Seite der Rahmenkonstruktion gebildet sein.

Dies bedeutet, dass der Aufnahmebereich der Stockbaumführung drei Anlagebereiche aufweisen kann, wenn der Stockbaum drei Seitenflächen aufweist, ferner auch vier Anlagebereiche bei vier Seitenflächen des Stockbaums.

Insbesondere kann die Geometrie des Aufnahmebereichs der Stockbaumführung an das Außenprofil des Stockbaums angepasst sein. Beispielsweise kann der Aufnahmebereich einen im Wesentlichen dreiecksförmigen Querschnitt aufweisen, wenn der Stockbaum ein dreiecksförmiges Außenprofil aufweist. Der Aufnahmebereich kann auch einen viereckförmigen Querschnitt aufweisen, wenn der Stockbaum ein viereckförmiges Außenprofil aufweist.

Ein Stockbaum im Sinne der vorliegenden Erfindung kann insbesondere jede, vorzugsweise längsgestreckte, Konstruktion sein, die zur Verwendung in einer erfindungsgemäßen Anordnung geeignet ist. Gegebenenfalls ist der Stockbaum eine Mastkonstruktion oder eine mastartige Konstruktion.

Die Erfindung betrifft ferner eine Behelfskonstruktion umfassend eine erfindungsgemäße Anordnung, sowie einen Mastteil oder einen Mast, wobei die Stockbaumführung und der Stockbaum mittels Verbindungselementen mit dem Mastteil oder dem Mast verbunden sind.

Die Verbindungselemente können beispielsweise als Seile, Gurte, Ketten oder dergleichen ausgebildet sein oder diese umfassen.

Ein Mastteil kann beispielsweise ein Mast sein, der sich gerade in Bau befindet. Insbesondere kann ein Mastteil ein Mast sein, dessen Fundament bereits an der gewünschten Position angeordnet ist, der seine vollständige Höhe jedoch noch nicht erreicht hat.

Gegebenenfalls ist vorgesehen, dass ein erstes Verbindungselement zur Verbindung des Mastteils oder des Masts mit einem Oberende des Stockbaums vorgesehen ist, dass ein zweites Verbindungselement zur Verbindung des Mastteils oder des Masts mit einem Unterende des Stockbaums vorgesehen ist, und dass ein drittes Verbindungselement zur Verbindung des Mastteils oder des Masts mit der Stockbaumführung vorgesehen ist, wobei die Stockbaumführung zwischen Oberende und Unterende des Stockbaums angeordnet ist. Gegebenenfalls können mehrere erste Verbindungselemente vorgesehen sein. Gegebenenfalls können mehrere zweite Verbindungselemente vorgesehen sein. Gegebenenfalls können mehrere dritte Verbindungselemente vorgesehen sein.

Die Verbindungselemente können an jeweils geeigneten Stellen des Mastteils oder des Masts befestigt sein.

Gegebenenfalls ist das zweite Verbindungselement als Seilzug ausgebildet, sodass die Höhe des Stockbaums durch Längenänderung des zweiten Verbindungselements angepasst werden kann. Das zweite Verbindungsmittel kann an einer Befestigungsstelle des Mastteil oder des Masts befestigt sein und über Führungseinrichtungen am Unterende des Stockbaums sowie am Mastteil oder am Mast zu einer Aufrolleinrichtung, beispielsweise einer Winde, geführt sein.

Gegebenenfalls können die Verbindungselemente an der Anschlussebene des Mastteils angeordnet sein. Die Anschlussebene ist insbesondere jene Ebene des Masts, an der weitere Mastelemente angebaut werden sollen.

Gegebenenfalls ist vorgesehen, dass wenigstens ein Verbindungselement ein Spannelement umfasst. Das Spannelement kann ein Mittel sein, das dazu ausgebildet ist, ein Verbindungselement gegenüber dem Mastteil oder dem Mast in Spannung zu bringen.

Gegebenenfalls ist vorgesehen, dass die Stockbaumführung in der erfindungsgemäßen Behelfsanordnung beabstandet vom Boden bzw. vom Fundament des Mastteils oder des Masts angeordnet ist.

Gegebenenfalls kann vorgesehen sein, dass der Stockbaum relativ zum Mastteil oder zum Mast schräggestellt ist, sodass der Stockbaum bevorzugt als kranähnliche Vorrichtung eingesetzt werden kann. Gegebenenfalls können am Stockbaum auch Zugvorrichtungen, beispielsweise ein Seilzug, vorgesehen sein, die zum Anheben von Bauteilen, Mastelementen und dergleichen dienen. Gegebenenfalls können die Zugvorrichtungen über Umlenkrollen oder ähnliche Umlenkeinrichtungen am Stockbaum umgelenkt werden.

Die Erfindung betrifft ferner die Verwendung einer erfindungsgemäßen Stockbaumführung in einer erfindungsgemäßen Anordnung und/oder in einer erfindungsgemäßen Behelfskonstruktion.

Die Erfindung betrifft ferner ein Verfahren zum Betrieb einer Behelfskonstruktion mit einem Stockbaum unter Verwendung einer erfindungsgemäßen Stockbaumführung, umfassend die folgenden Schritte:
- Einführen des Stockbaums in die Stockbaumführung,
- Befestigen mittels Verbindungselementen des Stockbaums und der Stockbaumführung an einem Mastteil oder einem Mast in einer ersten Position, und
- Verlagern des Stockbaums in eine zweite Position durch Führen des Stockbaums durch die Stockbaumführung.

Gegebenenfalls ist vorgesehen, dass durch das Verlagern des Stockbaums die Höhe des Stockbaums verändert wird.

Gegebenenfalls ist vorgesehen, dass das Verlagern des Stockbaums durch Veränderung der Länge von Verbindungselementen erfolgt, die den Stockbaum, insbesondere ein Oberende des Stockbaums und ein Unterende des Stockbaums, mit dem Mastteil oder dem Mast verbinden.

Insbesondere bleibt die relative Position zwischen Mastteil bzw. Mast und Stockbaumführung beim Schritt des Verlagerns des Stockbaums im Wesentlichen konstant.

Gegebenenfalls ist vorgesehen, dass das Verfahren nach dem Schritt des Verlagerns des Stockbaums einen weiteren Schritt des Verlagerns der Stockbaumführung umfasst. Dadurch können Masten errichtet werden, deren Höhe weit über der Länge des Stockbaums liegt, ohne dass der Stockbaum während des Aufbaus des Masten abgesetzt werden muss.

Weitere Merkmale der Erfindung ergeben sich aus den Patentansprüchen, der Beschreibung des Ausführungsbeispiels und den Figuren.

Nachfolgend wird die vorliegende Erfindung anhand eines exemplarischen Ausführungsbeispiels im Detail erläutert. Dieses Ausführungsbeispiel dient lediglich zur Veranschaulichung der vorliegenden Erfindung und soll den Schutzbereich der Patentansprüche nicht einschränken.

Es zeigen:
Fig. 1 eine schematische Aufsicht eines Ausführungsbeispiels der erfindungsgemäßen Stockbaumführung;
Fig. 2 eine schematische seitliche Ansicht des Ausführungsbeispiels der erfindungsgemäßen Stockbaumführung;
Fig. 3 eine schematische Ansicht einer Behelfskonstruktion mit der Stockbaumführung des Ausführungsbeispiels, wobei sich der Stockbaum in einer ersten Position befindet; und
Fig. 4 der schematischen Ansicht einer Behelfskonstruktion aus Fig. 3, wobei sich der Stockbaum in einer zweiten Position befindet.

Fig. 1 und 2 zeigen schematische Darstellungen eines Ausführungsbeispiels der erfindungsgemäßen Stockbaumführung 4 in unterschiedlichen Ansichten. Die die beiden Figuren dieselbe Konstruktion zeigen, werden dieser zur besseren Übersichtlichkeit in einer gemeinsamen Beschreibung erläutert.

Die Stockbaumführung 4 gemäß diesem Ausführungsbeispiel umfasst eine Rahmenkonstruktion 1, die einen Aufnahmebereich 2 umgibt. Die Rahmenkonstruktion 1 umfasst ihrerseits ein Oberteil 6 und ein Unterteil 7, die von drei Verbindungsstreben 8 zusammengehalten werden. Oberteil 6 und Unterteil 7 sind zusätzlich durch Gleitelemente 9 verbunden, wobei in diesem Ausführungsbeispiel sechs Gleitelemente 9 vorgesehen sind.

Der Aufnahmebereich 2 der Stockbaumführung 4 dieses Ausführungsbeispiels ist zur Aufnahme eines Stockbaums 3 mit im Wesentlichen dreiecksförmiger Außenkontur ausgebildet. In den Fig. 1 und 2 ist der Stockbaum 3 in gestrichelten Linien dargestellt, da er keinen Teil der Stockbaumführung 4 bildet.

Entsprechend seiner im Wesentlichen dreieckigen Form weist der Stockbaum 3 drei Seitenflächen 17 auf, die entlang seiner Längserstreckungsrichtung 5 verlaufen. Der hier dargestellte Stockbaum 3 ist eine Mastkonstruktion.

Korrespondierend zu den drei Seitenflächen 17 des Stockbaums 3 weist die Stockbaumführung 4 an den Rändern des Aufnahmebereichs 2 drei Anlagebereiche 18 auf, an welchen die Seitenflächen 17 des Stockbaums 3 anliegen. Die Anlagebereiche 18 werden durch die Anlageabschnitte 10 der Gleitelemente 9 gebildet, wobei in jedem der drei Anlagebereiche 18 zwei im Wesentlichen parallel zur Längserstreckungsrichtung 5 des Stockbaums 3 erlaufende Gleitelemente 9 vorgesehen sind.

Jedes der Gleitelemente 9 weist neben dem parallel zur Längserstreckungsrichtung 5 des Stockbaums 3 verlaufenden Anlageabschnitt 10 an beiden Enden einen winkelig angeordneten Endabschnitt 11 auf, der in diesem Beispiel in einem Winkel α von etwa 10° relativ zur Längserstreckungsrichtung 5 bzw. zum Anlageabschnitt 10 vom Aufnahmebereich 2 weg weist. Die abgewinkelten Endabschnitte sollen ein Einhaken der Gleitelemente 9 in die Gitterstruktur des Stockbaums 3 verhindern, wenn die Führung 4 entlang des Stockbaums 3 bewegt wird.

Durch die Ausgestaltung des Aufnahmebereichs 2 kann die Stockbaumführung 4 im Wesentlichen nur in einer linearen Bewegung entlang des Stockbaums 3 geführt werden, somit mit im Wesentlichen nur einem Freiheitsgrad. "Im Wesentlichen" bedeutet in diesem Zusammenhang, dass ein gewisses Spiel für die erfindungsgemäße Funktion zulässig ist, solange die Stabilität der Führung dadurch nicht beeinträchtigt wird.

In diesem Ausführungsbeispiel sind an der Rahmenkonstruktion 1, insbesondere am Oberteil 6, Befestigungselemente 12 in Form von Freistellungen vorgesehen. Diese dienen der Befestigung von Verbindungelementen 13, wie nachfolgend näher erläutert.

Die Längserstreckungsrichtung 5 und die Führungsrichtung 21 der Stockbaumführung 4 verlaufen in diesem Ausführungsbeispiel im Wesentlichen parallel zueinander.

In anderen, nicht dargestellten Ausführungsformen kann die Stockbaumführung 4 andere Geometrien aufweisen. Insbesondere kann die Geometrie des Aufnahmebereichs 2 in Größe und Form an den jeweils eingesetzten Stockbaum angepasst sein, ohne vom Grundgedanken der vorliegenden Erfindung abzuweichen.

Die Kombination der Stockbaumführung 4 und des Stockbaums 3, wie in den Fig. 1 und 2 gezeigt, stellt auch ein Ausführungsbeispiel einer erfindungsgemäßen Anordnung und der erfindungsgemäßen Verwendung bereit.

Fig. 3 und 4 zeigen schematische Ansichten einer Behelfskonstruktion mit der Stockbaumführung 4 des zuvor beschriebenen Ausführungsbeispiels, mit dem Stockbaum 3 in einer ersten bzw. einer zweiten Position. Die Konstruktionsdetails der Stockbaumführung 4 werden an dieser Stelle nicht nochmals erläutert. Dementsprechend ist die Stockbaumführung 4 in den Fig. 3 und 4 auch nur schematisch dargestellt.

Es ist ein Mastteil 14 dargestellt, wobei der Mastteil 14 ein im Aufbau befindlicher Mast ist. Der Mast wird in gebirgigem Gelänge gebaut, sodass zu dessen Aufbau keine externen Kräne oder vergleichbare Hebevorrichtungen zur Verfügung stehen. Daher wird als Alternative eine Stockbaumkonstruktion wie in den Fig. 3 und 4 eingesetzt, die zum Anheben weiterer Mastteile verwendet wird. Diese gesamte Anordnung, umfassend den Stockbaum 3, die Stockbaumführung 4 sowie den Mastteil 14 ist als Behelfskonstruktion im Sinne der vorliegenden Erfindung zu verstehen.

An dem Mastteil 14 ist ein Stockbaum 3 befestigt. Die Verbindung zwischen Mastteil 14 und Stockbaum 3 ist in diesem Ausführungsbeispiel mit Verbindungsmitteln 13 realisiert, die als Gurte ausgebildet sind. Einerseits sind erste Verbindungsmittel 13' zwischen dem Mastteil 14 und dem Oberende 15 des Stockbaums 3 angeordnet, andererseits sind zweite Verbindungsmittel 13" zwischen dem Mastteil 14 und dem Unterende 16 des Stockbaums 3 angeordnet. Die ersten Verbindungsmittel 13' werden mittels Spannelementen 19, in diesem Ausführungsbeispiel in Form von Ratschenvorrichtungen, in Spannung gebracht. Die ersten Verbindungsmittel 13' sind an der Anschlussebene 22 mit dem Mastteil 14 verbunden. Die Anschlussebene 22 ist jene Ebene, auf die neue Mastelemente 23 aufgesetzt werden, wie in Fig. 4 dargestellt.

Die zweiten Verbindungsmittel 13" sind unterhalb der Anschlussebene mit dem Mastteil 14 verbunden und als durchgängiges Zugelement ausgeführt, das von einem Befestigungspunkt 24 über Führungsrollen 25 am Unterende 16 des Stockbaums 3, am Mastteil 14 sowie im Bereich des Bodens zu einer Winde 26 geführt ist. Durch Aufrollen des zweiten Verbindungsmittels 13" auf die Winde 26 wird dieses verkürzt und der Stockbaum 3 wird angehoben.

Zusätzlich ist in dieser erfindungsgemäßen Behelfskonstruktion die Stockbaumführung 4 der Erfindung am Stockbaum 3 angeordnet. Diese befindet sich zwischen Oberendet 15 und Unterende 16 des Stockbaums 3 und wird über dritte Verbindungsmittel 13‴, ebenfalls in Form von Gurten mit Spannelementen 19, in Position gehalten. Die Verbindungsmittel 13‴ sind in der Anschlussebene 22 des Mastteils befestigt.

Mit der Behelfskonstruktion können nach deren Aufbau weitere Mastelemente angehoben und an die gewünschte Stelle gebracht werden, bis die gewünschte Höhe des Masten erreicht ist.

Die Behelfskonstruktion wird insbesondere durch Einführen des Stockbaums 3 in die Stockbaumführung 4 und Befestigen von Stockbaum 3 und Führung 4 mittels Verbindungselementen 13 am Mastteil 14 bereitgestellt. Dies stellt eine erste Position der Behelfskonstruktion dar.

Nach weiterem Aufbau des Mastteils 14, dargestellt in Fig. 4 durch die Zusatzhöhe 20, reicht die Länge des Stockbaums 3 nicht mehr aus, um ihn sinnvoll zum Anheben weiterer Mastelemente einzusetzen. Daher ist eine Erhöhung des Stockbaums 3 erforderlich. Dies erfolgt durch Längenveränderung, insbesondere Verkürzung bzw. Aufrollen auf die Winde 26, des zweiten Verbindungsmittels 13", wodurch der Stockbaum 3 an der Stockbaumführung 4 entlang der Führungsrichtung 21 nach oben gleitet. Das zweite Verbindungsmittel 13" wirkt dabei als Seilzug. Die Stockbaumführung 4 stellt dabei eine im Wesentlichen positionsstabile Führung bereit. Nach dem Verlagern des Stockbaums 3 befindet sich dieser in einer zweiten Position, die ausreicht um weitere Elemente des Masts mit dem Stockbaum anheben zu können.

Sowohl in der ersten Position als auch in der zweiten Position ist die Stockbaumführung 4 vom Boden beanstandet angeordnet.

Falls erforderlich kann in einem weiteren Schritt auch die Position der Stockbaumführung 4 verändert werden. Insbesondere kann die Stockbaumführung 4 mit den Verbindungsmitteln 13‴ an der neuen Anschlussebene befestigt werden. Auch die Position der ersten Verbindungsmittel 13' und der zweiten Verbindungsmittel 13" kann verändert werden.

Der Stockbaum 3 kann auch schräggestellt werden (nicht dargestellt), um diesen als kranähnliche Konstruktion einzusetzen. Zum Anheben von Mastelementen kann eine Hebevorrichtung vorgesehen sein.

### Bezugszeichenliste

- 1: Rahmenkonstruktion
- 2: Aufnahmebereich
- 3: Stockbaum
- 4: Stockbaumführung
- 5: Längserstreckungsrichtung
- 6: Oberteil
- 7: Unterteil
- 8: Verbindungsstrebe
- 9: Gleitelement
- 10: Anlageabschnitt
- 11: Endabschnitt
- 12: Befestigungselement
- 13: Verbindungsmittel
- 13': erstes Verbindungsmittel
- 13": zweites Verbindungsmittel
- 13‴: drittes Verbindungsmittel
- 14: Mastteil
- 15: Oberende
- 16: Unterende
- 17: Seitenfläche
- 18: Anlagebereich
- 19: Spannelement
- 20: Zusatzhöhe
- 21: Führungsrichtung
- 22: Anschlussebene
- 23: Mastelement
- 24: Befestigungspunkt
- 25: Führungsrolle
- 26: Winde

- α: Winkel

## Patentansprüche

1. **Stockbaumführung** umfassend eine Rahmenkonstruktion (1) sowie einen innerhalb der Rahmenkonstruktion (1) gebildeten Aufnahmebereich (2), wobei der Aufnahmebereich (2) dazu eingerichtet ist, einen Stockbaum (3) aufzunehmen und eine Bewegung der Stockbaumführung (4) entlang der Längserstreckungsrichtung (5) des Stockbaums (3) zu ermöglichen, wobei an der dem Aufnahmebereich (2) zugewandten Seite der Rahmenkonstruktion (1) Gleitelemente (9) angeordnet sind, wobei die Gleitelemente (9) Anlagebereiche (18) zur Anlage des Stockbaums (3) bilden, und wobei die Gleitelemente (9) im Wesentlichen parallel zur Längserstreckungsrichtung (5) des Stockbaums (3) verlaufend angeordnet sind, **dadurch gekennzeichnet, dass** die Gleitelemente (9) einen Anlageabschnitt (10) und zumindest einseitig, vorzugsweise beidseitig, einen Endabschnitt (11) umfassen, wobei der Endabschnitt (11) in einem Winkel (α) zum Anlageabschnitt (10) und vom Aufnahmebereich (2) wegweisend angeordnet ist.

2. Stockbaumführung nach Anspruch 1, **dadurch gekennzeichnet, dass** die Rahmenkonstruktion (1) ein Oberteil (6) und ein Unterteil (7) sowie das Oberteil (6) und das Unterteil (7) verbindende Verbindungsstreben (8) umfasst.

3. Stockbaumführung nach Anspruch 1, **dadurch gekennzeichnet, dass** der Winkel (α) zwischen 5° und 60°, vorzugsweise zwischen 5° und 30°, in Bezug auf den Anlageabschnitt (10) beträgt.

4. Stockbaumführung nach einem der Ansprüche 1 bis 3, **dadurch gekennzeichnet, dass** die Stockbaumführung (4) wenigstens ein Befestigungselement (12) umfasst, das zum Befestigen eines Verbindungsmittels (13) an der Stockbaumführung (4) ausgebildet ist.

5. **Anordnung** einer Stockbaumführung (4) nach einem der Ansprüche 1 bis 4 an einem Stockbaum (3), wobei der Stockbaum (3) im Aufnahmebereich (2) der Stockbaumführung (4) angeordnet ist.

6. Anordnung nach Anspruch 5, **dadurch gekennzeichnet, dass** der Stockbaum (3) wenigstens drei Seitenflächen (17) aufweist, die entlang der Längserstreckungsrichtung (5) des Stockbaums (3) verlaufen, und dass die Stockbaumführung (4) eine der Anzahl der Seitenflächen (17) entsprechende Anzahl an Anlagebereichen (18) zur Anlage des Stockbaums (3) umfasst, wobei die Anlagebereiche (18) durch die Gleitelemente (9) an der dem Aufnahmebereich (2) zugewandten Seite der Rahmenkonstruktion (1) gebildet sind.

7. **Behelfskonstruktion** umfassend eine Anordnung nach Anspruch 5 oder 6, sowie einen Mastteil (14) oder einen Mast, wobei die Stockbaumführung (4) und der Stockbaum (5) mittels Verbindungselementen (13) mit dem Mastteil (14) oder dem Mast verbunden sind.

8. Behelfskonstruktion nach Anspruch 7, **dadurch gekennzeichnet, dass** ein erstes Verbindungselement (13') zur Verbindung des Mastteils (14) oder des Masts mit einem Oberende (15) des Stockbaums (3) vorgesehen ist, dass ein zweites Verbindungselement (13") zur Verbindung des Mastteils (14) oder des Masts mit einem Unterende (16) des Stockbaums (3) vorgesehen ist, und dass ein drittes Verbindungselement (13") zur Verbindung des Mastteils (14) oder des Masts mit der Stockbaumführung (4) vorgesehen ist, wobei die Stockbaumführung (4) zwischen Oberende (15) und Unterende (16) des Stockbaums (3) angeordnet ist.

9. Behelfskonstruktion nach Anspruch 7 oder 8, **dadurch gekennzeichnet, dass** wenigstens ein Verbindungselement (13, 13', 13", 13‴) ein Spannelement (19) umfasst.

10. **Verwendung** einer Stockbaumführung nach einem der Ansprüche 1 bis 4 in einer Anordnung nach Anspruch 5 oder 6 und/oder in einer Behelfskonstruktion nach Anspruch 7, 8 oder 9.

11. **Verfahren** zum Betrieb einer Behelfskonstruktion mit einem Stockbaum unter Verwendung einer Stockbaumführung nach einem der Ansprüche 1 bis 4, umfassend die folgenden Schritte:
a. Einführen des Stockbaums in die Stockbaumführung,
b. Befestigen mittels Verbindungselementen des Stockbaums und der Stockbaumführung an einem Mastteil oder einem Mast in einer ersten Position, und
c. Verlagern des Stockbaums in eine zweite Position durch Führen des Stockbaums durch die Stockbaumführung.

12. Verfahren nach Anspruch 11, **dadurch gekennzeichnet, dass** beim Verlagern des Stockbaums die Höhe des Stockbaums verändert wird.

## Claims

1. A **gin pole guide** comprising a frame structure (1) and a receiving area (2) formed within the frame structure (1), wherein the receiving area (2) is configured to receive a gin pole (3) and to enable a movement of the gin pole guide (4) along the longitudinal extension direction (5) of the gin pole (3), wherein sliding elements (9) are arranged on the side of the frame structure (1) facing the receiving area (2), wherein the sliding elements (9) form abutment areas (18) for abutment of the gin pole (3), and wherein the sliding elements (9) are arranged substantially parallel to the longitudinal extension direction (5) of the gin pole (3), **characterised in that** the sliding elements (9) comprise an abutment portion (10) and on at least one side, preferably on both sides an end portion (11), wherein the end portion (11) is arranged at an angle (α) to the abutment portion (10) and pointing away from the receiving area (2).

2. The gin pole guide according to claim 1, **characterised in that** the frame structure (1) comprises an upper part (6) and a lower part (7) as well as connecting struts (8) connecting the upper part (6) and the lower part (7).

3. The gin pole guide according to claim 1, **characterised in that** the angle (α) is between 5° and 60°, preferably between 5° and 30°, in relation to the abutment portion (10).

4. The gin pole guide according to any one of claims 1 to 3, **characterised in that** the gin pole guide (4) comprises at least one fastening element (12) which is configured for fastening a connecting device (13) to the gin pole guide (4).

5. **An arrangement** of a gin pole guide (4) according to any one of claims 1 to 4 on a gin pole (3), wherein the gin pole (3) is arranged in the receiving area (2) of the gin pole guide (4).

6. The arrangement according to claim 5, **characterised in that** the gin pole (3) has at least three lateral surfaces (17) which extend along the longitudinal extension direction (5) of the gin pole (3), and **in that** the gin pole guide (4) comprises a number of abutment areas (18) corresponding to the number of lateral surfaces (17) for abutment of the gin pole (3), wherein the abutment areas (18) are formed by the sliding elements (9) on the side of the frame structure (1) facing the receiving area (2).

7. **An auxiliary structure** comprising an arrangement according to claim 5 or 6, as well as a pylon part (14) or a pylon, wherein the gin pole guide (4) and the gin pole (5) are connected to the pylon part (14) or the pylon by means of connecting elements (13).

8. The auxiliary structure according to claim 7, **characterised in that** a first connecting element (13') is provided for connecting the pylon part (14) or the pylon to an upper end (15) of the gin pole (3), **in that** a second connecting element (13") is provided for connecting the pylon part (14) or the pylon to a lower end (16) of the gin pole (3), and **in that** a third connecting element (13") is provided for connecting the pylon part (14) or the pylon to the gin pole guide (4), wherein the gin pole guide (4) is arranged between the upper end (15) and the lower end (16) of the gin pole (3).

9. The auxiliary structure according to claim 7 or 8, **characterised in that** at least one connecting element (13, 13', 13", 13‴) comprises a tensioning element (19).

10. **An employment** of a gin pole guide according to any one of claims 1 to 4 in an arrangement according to claim 5 or 6 and/or in a auxiliary structure according to claim 7, 8 or 9.

11. **A method** for operating a auxiliary structure with a gin pole using a gin pole guide according to any one of claims 1 to 4, comprising the following steps.
a. inserting the gin pole into the gin pole guide,
b. fastening by means of connecting elements of the gin pole and the gin pole guide to a pylon part or a pylon in a first position, and
c. shifting the gin pole to a second position by guiding the gin pole through the gin pole guide.

12. The method according to claim 11, **characterised in that** the height of the gin pole is changed when the gin pole is shifted.

## Revendications

1. **Guidage de mât** comprenant une structure de cadre (1) ainsi qu'une zone de réception (2) formée à l'intérieur de la structure de cadre (1), la zone de réception (2) étant conçue pour recevoir un mât (3) et pour permettre un mouvement du guidage de mât (4) le long de la direction d'extension longitudinale (5) du mât (3), des éléments de glissement (9) étant disposés sur le côté de la structure de cadre (1) tourné vers la zone de réception (2), les éléments de glissement (9) formant des zones d'appui (18) pour l'appui du mât (3), et les éléments de glissement (9) étant disposés de manière à s'étendre substantiellement parallèlement à la direction d'extension longitudinale (5) du mât (3), **caractérisé en ce que** les éléments de glissement (9) comprennent une section d'appui (10) et au moins d'un côté, de préférence des deux côtés, une section d'extrémité (11), la section d'extrémité (11) étant disposée selon un angle (α) par rapport à la section d'appui (10) et en s'éloignant de la zone de réception (2).

2. Guidage de mât selon la revendication 1, **caractérisé en ce que** la structure de cadre (1) comprend une partie supérieure (6) et une partie inférieure (7) ainsi que des entretoises de liaison (8) reliant la partie supérieure (6) et la partie inférieure (7).

3. Guidage de mât selon la revendication 1, **caractérisé en ce que** l'angle (α) est compris entre 5° et 60°, de préférence entre 5° et 30°, par rapport à la section d'appui (10).

4. Guidage de mât selon l'une des revendications 1 à 3, **caractérisé en ce que** le guidage de mât (4) comprend au moins un élément de fixation (12) configuré pour fixer un moyen de liaison (13) sur le guidage de mât (4).

5. **Agencement** d'un guidage de mât (4) selon l'une des revendications 1 à 4 sur un mât (3), le mât (3) étant disposé dans la zone de réception (2) du guidage de mât (4).

6. Agencement selon la revendication 5, **caractérisé en ce que** le mât (3) présente au moins trois surfaces latérales (17) qui s'étendent le long de la direction d'extension longitudinale (5) du mât (3), et **en ce que** le guidage de mât (4) comprend un nombre de zones d'appui (18) correspondant au nombre de surfaces latérales (17) pour l'appui du mât (3), les zones d'appui (18) étant formées par les éléments de glissement (9) sur le côté de la structure de cadre (1) tourné vers la zone de réception (2).

7. **Construction auxiliaire** comprenant un agencement selon la revendication 5 ou 6, ainsi qu'une partie de pylône (14) ou un pylône, dans laquelle le guidage de mât (4) et le mât (5) sont reliés à la partie de pylône (14) ou au pylône au moyen d'éléments de liaison (13).

8. Construction auxiliaire selon la revendication 7, **caractérisée en ce que** un premier élément de liaison (13') est prévu pour relier la partie de pylône (14) ou le pylône à une extrémité supérieure (15) du mât (3), **en ce que** un deuxième élément de liaison (13") est prévu pour relier la partie de pylône (14) ou le pylône à une extrémité inférieure (16) du mât (3), et **en ce que** un troisième élément de liaison (13") est prévu pour relier la partie de pylône (14) ou le pylône au guidage de mât (4), le guidage de mât (4) étant disposé entre l'extrémité supérieure (15) et l'extrémité inférieure (16) du mât (3).

9. Construction auxiliaire selon la revendication 7 ou 8, **caractérisée en ce que** au moins un élément de liaison (13, 13', 13", 13"') comprend un élément de tension (19).

10. **Utilisation** d'un guidage de mât selon l'une des revendications 1 à 4 dans un agencement selon la revendication 5 ou 6 et/ou dans une construction auxiliaire selon la revendication 7, 8 ou 9.

11. **Procédé** de mise en oeuvre d'une construction auxiliaire avec un mât en utilisant un guidage de mât selon l'une des revendications 1 à 4, comprenant les étapes suivantes :
a. introduire le mât dans le guidage du mât,
b. fixer, au moyen d'éléments de liaison, le mât et le guidage de mât à une partie de pylône ou à un pylône dans une première position, et
c. déplacer le mât dans une deuxième position en guidant le mât à travers le guidage de mât.

12. Procédé selon la revendication 11, **caractérisé en ce que**, lors du déplacement du mât, la hauteur du mât est modifiée.
